# EUROPÄISCHE PATENTSCHRIFT

(11) **EP 1 159 484 B1**
(45) Veröffentlichungstag und Bekanntmachung des Hinweises auf die Patenterteilung: **16.07.2003**
(21) Anmeldenummer: 00920459.5
(22) Anmeldetag: 01.03.2000
(51) Int. Cl.: D21G 1/02

(54) **BEHEIZBARE KALANDERWALZE**
HEATABLE CALENDER BOWL
ROULEAU DE CALANDRE CHAUFFABLE

(30) Priorität: 05.03.1999 DE 19909647
(43) Veröffentlichungstag der Anmeldung: 05.12.2001
(73) Patentinhaber: Walzen Irle GmbH, D-57250 Netphen (DE)
(72) Erfinder: HELLENTHAL, Ludwig, D-57399 Kirchhundem (DE); KRÄMER, Berthold, D-57250 Netphen (DE); KRÖNERT, Wolfgang, D-57072 Siegen (DE); PATT, Walter, D-57078 Siegen (DE); SCHÖNEMANN, Joachim, D-57250 Netphen (DE); SCHRAMM, Klaus-Peter, D-57080 Siegen (DE); VON SCHWEINICHEN, Jaxa, D-57250 Netphen (DE)
(74) Vertreter: Valentin, Ekkehard, Dipl.-Ing.
(86) Internationale Anmeldenummer: EP0001731
(87) Internationale Veröffentlichungsnummer: WO00053847

(56) Entgegenhaltungen:
- EP-A- 0 285 081
- US-A- 5 404 936

## Beschreibung

Die Erfindung betrifft eine mittels eines Heizmediums flüssigen und/oder gasförmigen Aggregatzustandes beheizbare Kalanderwalze mit einem mit peripheren Bohrungen ausgestatteten Walzenkörper, der beidseitig mit Zu- und Ableitungen für das Heizmedium ausgestatteten Flanschzapfen versehen ist, und bei der die jeweiligen Endbereiche der peripheren Bohrungen mit thermischen Isolierbuchsen ausgestattet sind. Derartige Kalanderwalzen werden verbreitet bspw. zur Papierherstellung eingesetzt vgl. EP 0 285 081A. Die Fortentwicklung der Prozesse bei der Bahnherstellung jedoch erfordern eine immer exaktere Zylindrizität der heizbaren Kalanderwalzen infolge geänderter Temperaturen und unterschiedlichen Bahnbreiten. Hierbei können insbesondere thermisch bedingte Abmessungsdifferenzen von wenigen µm beim zu erstellenden Produkt über dessen Güte oder gar Ausschuß entscheiden.

Man hat durch Biegeausgleichswalzen (Multizonenwalzen) versucht, Formfehler der beheizbaren Kalanderwalzen zu kompensieren, die auf der mechanischen Biegung und Bereichen unterschiedlicher Temperaturen beruhen. Dies hat sich aber nur bewährt, solange die Formfehler relativ langwellig sind und das Korrekturpotential der Biegeausgleichswalze hinreichend ist. Andererseits hat man bei beheizbaren Kalanderwalzen versucht, durch unterschiedliche Thermoisolierungen die Wärmeeinbringung in den Walzenkörper zu steuern. Auch gezielte Temperierungen bzw. Isolierungen der Zapfenflansche zur Kompensation von Fehlern sind bekannt. Vielfach werden die Mündungsbereiche der peripheren Bohrungen mit fest angebrachten thermischen Isolierbuchsen ausgestattet, um die Wärmeübertragung in den Endbereichen des Walzenkörpers und damit über die von der Bahnbreite genutzten Bereiche hinaus zu dämpfen.

Die Erfindung geht von der Aufgabe aus, die Wärmeübertragung von den vom Heizmedium durchflossenen peripheren Bohrungen zur Mantelfläche des Walzenkörpers dem jeweiligen Wärmebedarf derart anzupassen, daß die schädlichen Abmessungsdifferenzen in das Produkt nicht beeinträchtigenden Grenzen gehalten wird.

Gelöst wird diese Aufgabe mit den Merkmalen des Patentanspruchs 1. Sie erlauben eine variable thermische Randabschottung des Walzenkörpers und somit eine Beeinflussung auf das Thermoprofil des Walzenkörpers in seinem Randbereich, mit dem seine Anpassung an unterschiedliche Wärmeabnahmen in den Bahnbreiten-Endbereichen ebenso berücksichtigt werden kann, wie die jeweilig gefahrene Bahnbreite, wobei eine einfache, effektive und zentrale Anpassungsmöglichkeit geschaffen ist.

Vorteilhafte, zweckmäßige und erfinderische Weiterbildungen des Gegenstandes des Patentanspruchs sind den Unteransprüchen entnehmbar.

Im einzelnen sind die Merkmale der Erfindung anhand der Beschreibung eines Ausführungsbeispieles in Verbindung mit einer dieses darstellenden Zeichnung erläutert.

In der Zeichnung sind geschnitten und unterbrochen zwei Ausschnitte aus dem Walzenkörper 1 einer beheizbaren Kalanderwalze dargestellt, an die sich, ebenfalls abgebrochen und im Vertikalschnitt gezeigt, zwei Flanschzapfen 2 und 3 anschließen. Im Bereiche des Außenmantels sind peripher angeordnete Bohrungen 4 vorgesehen, die von einer im Flanschzapfen 3 angeordneten Zuleitung mit einem flüssigen und/oder gasförmigen Heizmedium gespeist werden. Der Flanschzapfen 3 ist hierfür mit radial verlaufenden Nuten 5 versehen, die mit jeweils einem Einsatzkörper 6 bestückt sind, der einen ersten Leitweg zur Mündung einer der Bohrungen 4 aufweist, und die einen zweiten Leitweg enthalten, der oben seitlich abbiegt oder sich verzweigt und damit mit benachbarten Mündungen der Bohrungen 4 in Verbindung steht. In den Flanschzapfen 2 ist eine umlaufende Nut 7 eingearbeitet, welche alle linksseitigen Mündungen der peripheren Bohrungen 4 miteinander verbindet.

Zur Dämpfung des Wärmeüberganges im Bereiche der Enden der Bahnbreite um den Walzenkörper zu legender Papierbahnen sind die Endbereiche der peripheren Bohrungen 4 mit thermischen Isolierbuchsen 8 ausgestattet, die zur Drosselung des Wärmeüberganges bspw. einstückig aus Kunststoff erstellt sein können, die aber auch aus Metall mit Kunststoffbeschichtung oder aber mehrschichtig erstellt sein können, wobei mindestens eine der Zwischenschichten thermisch isoliert. Der nach innen gewandte Bereich 12 der Isolierbuchse 8 ist im Ausführungsbeispiel abgeschrägt ausgeführt, so daß die in der Darstellung obere Seite sich auf einen in de Bohrung 4 gebildeten Flansch abstützt, während die gegenüberliegende Seite wesentlich kürzer ausgeführt ist. Die thermischen Isolierbuchsen 8 isolieren daher nach der einen Seite wesentlich stärker als nach der anderen, und da sie nicht fest eingebracht worden sind, bspw. eingestaucht, sondern leicht drehbar gehalten sind, ist es möglich, durch Drehung der Isolierbuchsen 8 den Wärmeübergang im Endbereich der Bohrungen 4 zu steuern bzw. einzustellen. In der dargestellten Stellung findet zum Mantel des Walzenkörpers 1 hin eine Dämpfung des Wärmeflusses statt, die aufgehoben werden könnte, wenn die Isolierbuchsen 8 gegenüber der dargestellten Lage um 180° verdreht würden. Dann würde der Wärmeübergang zum Außenmantel hin nicht durch Isolierschichten gestört und damit intensiviert.

Zur Einstellung der Lage der Isolierbuchsen sind deren äußere Stirnseiten mit einem Zahnkranz mit nach außen auskragenden Zähnen ausgestattet. In die Nut 7 ist ein Zahnkranz 9 eingelegt, der an der Außenflanke der Nut geführt wird und einen so großen Durchmesser aufweist, daß seine Zähne mit jeweils den nach außen stehenden Zähnen der Isolierbuchsen 8 kämmen. Dieser Zahnkranz 9 weist auch auf seiner den Isolierbuchsen 8 abgewandten Seite eine entsprechende Verzahnung auf, die mit einer Verzahnung 13 eines Einstellbolzens 10 kämmt. Dieser Einstellbolzen ist durch eine Schraube mit einem Stellkopf 11 verbunden, der vermittels eines Werkzeuges einstellbar ist.

Damit besteht die Möglichkeit, mittels eines Werkzeuges den Stellkopf 11 zu betätigen, der mit seiner Verzahnung 13 den Zahnkranz 9 verstellt, der seinerseits in die Stirnverzahnungen sämtlicher auf der gleichen Seite mündenden Isolierbuchsen 8 eingreift und diese im gewünschten Maße verstellt, so daß der Wärmeübergang im gewünschten Maße bestimmt wird.

Eine gleichartige Anordnung ist auf der Gegenseite vorgesehen: Hier wird ebenfalls ein Zahnkranz 14 durch einen Stellkopf 11 verdreht und verdreht seinerseits hierbei die Isolierbuchsen 8, die mit ihrer Stirnverzahnung in den Zahnkranz 14 eingreifen.

Die Anordnung ist einer größeren Anzahl von Varianten fähig. So kann bspw. der Stellkopf als flanschzapfenfester Führungskörper ausgebildet sein und der Stellvorgang durch formschlüssiges Betätigen der entsprechenden Schraube erfolgen. Es ist auch nicht erforderlich, die Einstellbolzen 10 nur jeweils einmal per Flanschzapfen 2 bzw. 3 vorzusehen, ebensowenig wie es erforderlich ist, diese achsparallel anzuordnen: Radial gestellte Einstellbolzen benötigen keine Zahnkränze, sondern nur einfache Stirnräder, so daß der Querschnitt der umlaufenden Nut 7 nicht beeinträchtigt wird. Auch die Form der Isolierbuchsen läßt sich weit wandeln, wobei wohl die einfachsten Form die dargestellte ist, bei der die Isolierbuchse an einer schrägen Fläche endet; es wäre aber auch möglich, bspw. durch einen Axialschnitt das Buchsenende aufzuteilen und eines der gebildeten Halbrohre zu entfernen. Schließlich kann auch die ganze Einstellvorrichtung so ausgebildet werden, daß die Isolierbuchsen 8 in den Mündungsbereichen der peripheren Bohrungen axial verschoben werden. In jedem Falle wird im Grenzbereich der Breite aufgelegter, zu bearbeitender Bahnen durch unterschiedlich weite, im Metall des Walzenkörpers zurückzulegende Wärmewege die Wärmezufuhr zum Mantel intensiviert oder gedrosselt, so daß die gewünschte Einstellung ermöglicht wird.

## Patentansprüche

1. Mittels eines Heizmediums flüssigen und/oder gasförmigen Aggregatzustandes beheizbare Kalanderwalze mit einem mit peripheren Bohrungen (4) ausgestatteten Walzenkörper (1) der beidseitig mit Zu- und Ableitungen für das Heizmedium ausgestatteten Flanschzapfen (3) versehen ist, und bei dem die jeweiligen Endbereiche der peripheren Bohrungen (4) mit thermischen Isolier-buchsen (8) bestückt sind,
**gekennzeichnet durch**
den Flanschzapfen (2, 3) zugeordnete Einstellvorrichtungen zur bestimmbaren Drehung und/oder Axialverschiebung der Isolierbuchsen (8).

2. Kalanderwalze nach Anspruch 1,
**dadurch gekennzeichnet,**
**daß** die Isolierbuchsen (8) im Bereiche (12) ihrer inneren Enden sich nur über Teilkreise erstrecken.

3. Kalanderwalze nach Ansprüchen 1 und 2,
**dadurch gekennzeichnet,**
**daß** in einem dem inneren Ende zugeordneten Bereiche (12) sich die Isolierbuchsen (8) nur über einen vorgegebenen Zentriwinkel erstrecken.

4. Kalanderwalze nach Anspruch 3,
**dadurch gekennzeichnet,**
**daß** die Isolierbuchsen (8) im Bereiche (12) sich über eine zum inneren Ende abnehmenden Zentriwinkel erstrecken.

5. Kalanderwalze nach mindestens einem der Ansprüche 1 bis 4,
**dadurch gekennzeichnet,**
**daß** die Isolierbuchsen (8) an ihrer äußeren Stirnseiten je mit einer Verzahnung ausgestattet sind, die mit der Verzahnung eines in einer umlaufenden Nut (7) des jeweils zugewandten Flanschzapfens (2, 3) angeordneten Zahnkranzes (9, 14) kämmt.

6. Kalanderwalze nach Anspruch 5,
**dadurch gekennzeichnet,**
**daß** die Flanschzapfen (2, 3) jeweils mindestens einen Einstellbolzen (10) aufweisen, dessen dem Walzenkörper (1) zugewandtes oder auf dessen Achse gerichtetes Ende einen Zahnkranz bzw. ein Zahnrad aufweisen.

## Claims

1. A calender roller that can be heated by means of a heating medium in the liquid and/or gaseous state of aggregation, with a roller body (1) that is equipped with peripheral bores (4) and contains flange pins (3) equipped with supply and discharge lines for the heating medium on both sides, wherein the respective end regions of the peripheral bores (4) are fitted with thermal insulating bushings (8),
**characterized by**
adjusting devices assigned to the flange pins (2, 3), wherein said adjusting devices serve for realizing a definable rotation and/or axial displacement of the insulating bushings (8).

2. The calender roller according to Claim 1,
**characterized by** the fact
that the insulating bushings (8) only extend over limbs in the region (12) of their inner ends.

3. The calender roller according to Claims 1 and 2,
**characterized by** the fact
that the insulating bushings (8) only extend over a predetermined central angle in the region (12) assigned to the inner end.

4. The calender roller according to Claim 3,
**characterized by** the fact
that the insulating bushings (8) extend over a central angle that decreases toward the inner end in the regions (12).

5. The calender roller according to at least one of Claims 1-4,
**characterized by** the fact
that the outer end faces of the insulating bushings (8) are respectively equipped with a gear that meshes with a gear rim (9, 14) arranged in a peripheral groove (7) of the respectively opposite flange pin (2, 3).

6. The calender roller according to Claim 5,
**characterized by** the fact
that the respective flange pins (2, 3) contain at least one adjusting bolt (10), wherein the end of the adjusting bolt which faces the roller body (1) or the end of the adjusting bolt which is directed toward its axis respectively contains a gear rim or a gear.

## Revendications

1. Rouleau de calandre pouvant être chauffé au moyen d'un produit chauffant à état d'agrégat liquide et/ou gazeux comportant un corps de rouleau (1) équipé d'alésages périphériques (4), qui est muni latéralement de tenons à brides (3) équipés de conduites d'alimentation et d'évacuation pour le produit chauffant et dans lequel les extrémités respectives des alésages périphériques (4) sont garnies de manchons d'isolation thermique (8),
**caractérisé par**
des dispositifs de réglage associés aux tenons à brides (2, 3) permettant une rotation définissable et/ou un déplacement axial des manchons d'isolation (8).

2. Rouleau de calandre selon la revendication 1,
**caractérisé en ce que**
les manchons isolants (8) s'étendent dans les zones (12) de leurs extrémités internes seulement sur des secteurs partiels.

3. Rouleau de calandre selon les revendications 1 et 2,
**caractérisé en ce que**
les manchons d'isolation (8) ne s'étendent que sur un angle au centre prédéfini dans une zone (12) associée à l'extrémité interne.

4. Rouleau de calandre selon la revendication 3,
**caractérisé en ce que**
les manchons d'isolation (8) situés dans la zone (12) s'étendent sur un angle au centre décroissant en direction de l'extrémité interne.

5. Rouleau de calandre selon au moins une des revendications 1 à 4,
**caractérisé en ce que**
les manchons d'isolation (8) sont équipés sur leurs faces frontales externes chacun d'un engrenage qui s'engrène avec l'engrenage d'une couronne dentée (9, 14) disposée dans une rainure périphérique (7) du tenon à bride (2, 3) respectivement tourné vers lui.

6. Rouleau de calandre selon la revendication 5,
**caractérisé en ce que**
les tenons à brides (2, 3) présentent respectivement un goujon de réglage (10), dont l'extrémité tournée vers le corps du rouleau (1) ou dirigée vers l'axe de celui-ci présente une couronne dentée ou une roue dentée.
